# NEUE EUROPÄISCHE PATENTSCHRIFT

(11) **EP 0 882 411 B2**
(45) Veröffentlichungstag und Bekanntmachung des Hinweises auf die Entscheidung über den Einspruch: **18.10.2006**
(45) Hinweis auf die Patenterteilung: 12.02.2003
(21) Anmeldenummer: 98108954.3
(22) Anmeldetag: 16.05.1998
(51) Int. Cl.: A24C 5/35, B65B 19/02

(54) **Einrichtung zum Herstellen und Verpacken von Zigaretten**
Device for the production and packing of cigarettes
Dispositif pour la fabrication et l'emballage de cigarettes

(30) Priorität: 05.06.1997 DE 19723689
(43) Veröffentlichungstag der Anmeldung: 09.12.1998
(73) Patentinhaber: Focke & Co. (GmbH & Co. KG), 27283 Verden (DE)
(72) Erfinder: Focke, Heinz, 27283 Verden (DE)
(74) Vertreter: Bolte, Erich

(56) Entgegenhaltungen:
- EP-A- 0 548 777
- DE-A- 3 742 955
- DE-C- 3 519 580
- DE-C- 3 627 670
- FR-A- 2 298 968
- FR-A- 2 299 220
- GB-A- 1 299 174
- GB-A- 2 061 858
- GB-A- 2 145 046
- GB-A- 2 202 816
- UA-A- 4 149 545
- US-A- 3 532 388
- US-A- 3 979 880
- US-A- 5 209 247

## Beschreibung

Die Erfindung betrifft eine Einrichtung zum Herstellen und Verpacken von Zigaretten, bestehend aus einer Fertigungsstation mit zwei im Grundriss L-förmig ausgebildeten Zigaretten-Herstellmaschinen mit Filteransetzaggregat und einer Verpackungsstation mit einer Verpackungsmaschine für die Herstellung von Zigarettenverpackungen und Verpacken der Zigaretten, wobei die beiden L-förmig ausgebildeten Herstellmaschinen so angeordnet sind, dass Ecken der Herstellmaschinen einander diagonal gegenüberliegen und Eckbereiche eines gedachten Rechtecks besetzen und wobei die beiden eigenständig arbeitenden Herstellmaschinen über einen gemeinsamen Zigarettenförderer mit der Verpackungsmaschine verbunden sind und die Dauerleistung der Verpackungsmaschine im Wesentlichen der gemeinsamen Dauerleistung der beiden Herstellmaschinen für Zigaretten entspricht.

Die Fertigung und Verpackung von Zigaretten bis zur Versandfähigkeit erfolgt durch leistungsfähige "Linien", also durch Einrichtungen, bei denen die Herstellung der Zigaretten mit der nachfolgenden Verpackung in einem fortlaufenden Produktionsfluss gekoppelt ist. Bekannt sind Einrichtungen, bei denen zwei winkelförmige Zigaretten-Herstellmaschinen über einen gemeinsamen Zigarettenförderer mit einer Verpackungsmaschine verbunden sind (GB 2 202 816). Diese Anordnung ist Teil einer größeren Anlage, wobei mehrere derartiger Einheiten von Zigaretten-Herstellmaschine und Verpackungsmaschine durch zentrale Zigarettenförderer miteinander verbunden sind.

Bei einer anderen bekannten Einrichtung (GB 2 061 858) sind ebenfalls zwei Zigaretten-Herstellmaschinen mit einer gemeinsamen Verpackungsmaschine verbunden. Die beiden Herstellmaschinen sind über einen gemeinsamen Zigarettenförderer alternativ an die Verpackungsmaschine oder an einen separat angeordneten Zigarettenspeicher angeschlossen.

Weiterhin ist eine Einrichtung bekannt, bei der zwei Zigaretten-Herstellmaschinen über Zigarettenförderer mit einer gemeinsamen Schrägen-Station (tray filler) verbunden sind, also mit einer Station zum Befüllen von Behältern für Zigaretten (US 3 532 388).

Schließlich ist eine Einrichtung bekannt, die aus zwei Zigaretten-Herstellmaschinen und einer gemeinsamen Verpackungsmaschine besteht (FR 2 299 220). Die beiden Herstellmaschinen sind je für sich über gesonderte Zigarettenförderer mit der gemeinsamen Verpackungsmaschine verbunden. Die Zigarettenförderer können dabei im Bereich jeder Herstellmaschine einen Kreislauf bilden, der mit einem individuellen Zigarettenspeicher verbunden ist.

Aus der US 4 944 315 ist ferner ein Zigarettenspeicher bekannt, der über mehrere Zigaretten-Herstellmaschinen befüllt werden kann und an den mehrere Verpackungsmaschinen angeschlossen werden können.

Der Erfindung liegt die Aufgabe zugrunde, Einheiten zur Fertigung und Verpackung von Zigaretten zu schaffen, die funktionell aufeinander abgestimmt und in sich geschlossen sind, und zwar auch unter Berücksichtigung räumlich günstiger Positionierung.

Zur Lösung dieser Aufgabe ist die erfindungsgemäße Einrichtung durch folgende Merkmale gekennzeichnet:
a) die von den beiden Herstellmaschinen gefertigten Zigaretten sind in einen oberhalb der Herstellmaschinen angeordneten Zigarettenspeicher einführbar, der als geschlossener Ringförderer für die gespeicherten Zigaretten ausgebildet ist,
b) der zur Verpackungsmaschine führende gemeinsame Zigarettenförderer ist mit dem Ringförderer verbunden,
c) jeder Herstellmaschine ist eine Übergabevorrichtung zum Einführen der gefertigten Zigaretten in den Ringförderer zugeordnet, nämlich ein Vertikalförderer,
d) der zur Verpackungsmaschine führende Zigarettenförderer ist im Bereich einer Entnahmestation mit einem abwärtsfördernden Entnahmeschacht an den Ringförderer angeschlossen,
e) die Verpackungsmaschine ist mit Ihrer Längserstreckung parallel zu Schenkeln der Herstellmaschinen gerichtet und über einen quer zur Verpackungsmaschine verlaufenden Packungsförderer an eine Verpackungsmaschine zum Einhüllen von Zigarettenpackungen in eine Folie, nämlich einen Folienpacker angeschlossen, der hinsichtlich der Arbeitsrichtung im wesentlichen parallel zur Verpackungsmaschine gerichtet ist.

Die erfindungsgemäße Einrichtung ist nicht nur im Aufbau kompakt. Durch das Zusammenwirken von zwei Zigaretten-Herstellmaschinen mit einem gemeinsamen Speicher und einem an diesem angeschlossenen Zigarettenförderer ist ein optimaler Ausgleich zwischen den wichtigen Leistungsmaschinen der Einrichtung gegeben.

Weitere Merkmale der Erfindung beziehen sich auf die besondere räumliche Anordnung der zu einer in sich geschlossenen Einheit gehörenden Maschinen und Aggregate.

Weitere Merkmale und Besonderheiten der erfindungsgemäßen Einrichtung werden nachfolgend anhand von in den Zeichnungen dargestellten Ausführungsbeispielen näher erläutert. Es zeigt:
- Fig. 1: eine Einrichtung zum Herstellen und Verpakken von Zigaretten im Grundriß,
- Fig. 2: eine Darstellung entsprechend Fig. 1 für eine andere Ausführungsform der Einrichtung,
- Fig. 3: ein Detail der Einrichtung in Seitenansicht gemäß Pfeil III in Fig. 1 und Fig. 2.

In Fig. 1 und 2 sind schematisch in Draufsicht komplexe Anlagen bzw. Einrichtungen zum Fertigen und Verpacken von Zigaretten bis zur Versandfähigkeit dargestellt. Im Prinzip besteht die Einrichtung aus einer Fertigungsstation 10 für die Zigaretten und einer Verpackungsstation 11. Die Maschinen und Vorrichtungen der Fertigungsstation 10 sind hinsichtlich der Leistung auf die Verarbeitungskapazität der Maschinen und Vorrichtungen der Verpackungsstation 11 abgestimmt.

Die Fertigungsstation 10 besteht aus zwei eigenständigen, also unabhängig voneinander arbeitenden Herstellmaschinen 12 und 13 für Zigaretten (sogenannte Maker). Das Produktionsergebnis der beiden Herstellmaschinen 12 und 13 wird einer ersten Verpakkungsmaschine 14 zugeführt. Diese fertigt standardmäßige Zigarettenpackungen. Das vorliegende Ausführungsbeispiel zeigt eine Verpackungsmaschine 14 für die Fertigung von Zigarettenpackungen des Typs Weichbecher. Die (Dauer-)Leistung der Verpackungsmaschine 14 ist so ausgelegt, daß die Produktion der beiden Herstellmaschinen 12, 13 verarbeitet werden kann. Vorzugsweise ist die (Dauer-)Leistung der beiden Herstellmaschinen 12, 13 etwa übereinstimmend. Das Fertigungsergebnis der Verpackungsmaschine 14 kann beispielsweise 700 Zigarettenpackungen pro Minute betragen. Dies bedeutet, daß jede Herstellmaschine 12, 13 etwa 7.000 Zigaretten pro Minute fertigt.

Die von den beiden Herstellmaschinen 12, 13 produzierten Zigaretten werden der Verpackungsmaschine 14 durch einen gemeinsamen Zigarettenförderer 15 zugeführt. Dieser wiederum ist mit einem Sammelförderer für die Zigaretten verbunden, nämlich mit einem Ringförderer 16, der aufgrund seiner Ausgestaltung und Aufnahmekapazität zugleich als Zigarettenspeicher dient. Der Zigarettenförderer 15 zweigt von dem geschlossenen, im vorliegenden Falle etwa oval ausgebildeten Ringförderer 16 ab.

Eine Besonderheit ist die Positionierung der beiden Zigaretten-Herstellmaschinen 12, 13 im Bereich der Fertigungsstation 10. Die Herstellmaschinen 12, 13 sind im Grundriß winkel- bzw. L-förmig ausgebildet mit zwei unter einem rechten Winkel zueinander angeordneten Schenkeln 17, 18. Diese Grundrißform der Herstellmaschinen 12, 13 ist funktionsbedingt. Der Schenkel 17 ist eine Strangeinheit der Herstellmaschine, also der Bereich, in dem ein fortlaufender Zigarettenstrang mit Umhüllung aus Zigarettenpapier gebildet wird. Der quergerichtete Schenkel 18 ist eine Filteransetzeinheit, also eine Maschine, in deren Bereich Filter an den Zigaretten angebracht werden. Am freien Ende des Schenkels 18, also an einem Austritt der Filteransetzeinheit, schließt ein Förderer 19 in Verlängerung des Schenkels 18 an. Die fertigen Zigaretten werden durch den Förderer 19 einem Übergabeaggregat 20 zugeführt. Im Bereich desselben werden die Zigaretten durch einen Vertikalförderer 21 in Aufwärtsrichtung in den Ringförderer 16 bzw. in den Zigarettenspeicher eingefördert.

Die beiden Herstellmaschinen 12, 13 sind unter Berücksichtigung der beschriebenen Grundrißform in besonderer Weise positioniert. Es werden die Konturen eines Rechtecks umschrieben. Die L-förmigen Herstellmaschinen 12, 13 sind mit den Innenseiten einander zugekehrt und diagonal einander gegenüberliegend positioniert, also "übereck" des (gedachten) Rechtecks. Die längeren Schenkel 18 mit anschließendem Förderer 19 erstrecken sich dabei über die längere Seite des Rechtecks, und zwar unterhalb längerer geradliniger Abschnitte 22, 23 des Ringförderers 16. Durch diese Positionierung der Herstellmaschinen 12, 13 ergibt sich zum einen eine optimale Raumnutzung. Zum anderen ist aber eine Überwachung beider Herstellmaschinen 12,13 durch eine Person möglich, die sich innerhalb des umschlossenen bzw. gedachten Rechtecks aufhalten kann.

Der bogenförmig im Bereich des Abschnitts 22 an den Ringförderer 16 anschließende Zigarettenförderer 15 führt im vorliegenden Falle zu einem oberhalb der Verpackungsmaschine 14 angeordneten, ebenfalls langgestreckten, ovalen Zigarettenspeicher 24. Von diesem werden die Zigaretten nach Bedarf über einen Abwärtsförderer 25 der Verpackungsmaschine 14 zugeführt, und zwar zu einem Zigarettenmagazin 26 bekannter Bauart.

Die fertigen Zigarettenpackungen - ohne Außenumhüllung aus Folie-werden an einer Austrittsseite der Verpackungsmaschine 14 von einem Packungsförderer 27 aufgenommen und quer zur Längserstreckung der Verpackungsmaschine 14 einem (doppelbahnigen) Folienpacker28 zugeführt. Dieser ist bei der Anordnung gemäß Fig. 1 parallel zur Verpackungsmaschine 14 angeordnet. Im Bereich des Folienpackers 28 wird die Außenumhüllung aus Zellglas oder Kunststoffolie angebracht.

Die insoweit komplettierten Zigarettenpackungen werden vom Folienpacker 28 unmittelbar einem quergerichteten Stangenpacker 29 übergeben. Dieser arbeitet im wesentlichen quer zum Folienpacker 28, ist also mit diesem annähernd L-förmig angeordnet. Der Stangenpacker 29 fertigt (Klein-)Gebinde mit üblicherweise zehn Zigarettenpackungen.

Die im Bereich des Stangenpackers 29 gefertigten Gebinde (Stangen) werden durch einen Stangenförderer 30 weitertransportiert, und zwarzunächst zu einer Packungswaage 31. In deren Bereich wird das Gewicht der einzelnen Gebinde bzw. Stangen überprüft und damit die korrekte Ausgestaltung und/oder Füllung derselben. Außerdem sind Organe vorgesehen, die die Gebinde auf nicht erwünschte Inhalte aus Metall etc. überprüfen. Fehlpackungenwerden hier ausgesondert.

Von der Packungswaage 31 werden die Gebinde in Richtung quer zum Stangenförderer 30, nämlich in Richtung zur Verpackungsmaschine 14, einem Kartonpacker 32 zugeführt. Im Bereich desselben werden die Zigarettenpackungen versandfertig gemacht, nämlich die Gebinde in Kartons gefüllt. Damit sind die Zigaretten vertriebsbereit.

Der Folienpacker 28, der Stangenpacker 29 und der Kartonpacker 32 sind so positioniert, daß die Grundfläche optimal genutzt ist. Außerdem ist eine Überwachung der Maschinen durch wenige Personen möglich, die sich vorwiegend in dem durch die genannten Maschinen, einschließlich Verpackungsmaschine 14, umschlossenen Raum aufhalten.

Die Maschinen können in geeigneter Weise ausgebildet sein. Vorteilhafterweise ist jedoch der Folienpacker 28 in Einzelheiten gemäß DE 37 28 716 ausgebildet. Der Stangenpacker 29 kann der DE 197 16 930 entsprechen. Für den Kartonpacker 32 zeigt DE 38 16 856 ein zweckmäßiges Ausführungsbeispiel.

Fig. 2 unterscheidet sich von dem Ausführungsbeispiel der Fig. 1 durch Unterschiede hinsichtlich der Relativstellung einzelner Maschinen und Aggregate. Die Fertigungsstation 10 entspricht der Ausführung gemäß Fig. 1. Die langgestreckte Verpackungsmaschine 14 ist quer zum Zigarettenspeicher 24 positioniert, nämlich parallel zu den Schenkeln 18 der Herstellmaschine 12, 13. Dadurch kann der bei diesem Beispiel einbahnig arbeitende Folienpacker 28 unmittelbar an die Verpackungsmaschine 14 anschließen, und zwar in Verlängerung derselben. Hierzu quergerichtet ist der Stangenpacker29. DerStangenförderer 30 ist oberhalb der genannten Maschinen verlaufend. Die nachfolgenden Aggregate, nämlich Packungswaage 31 und Kartonpacker 32, sind in derselben Stellung angeordnet wie bei dem Ausführungsbeispiel der Fig. 1.

Insgesamt ergibt sich ein Zigaretten- und Pakkungsfluß über außenliegende Bahnen bis zu einem mittleren Bereich einer von den Maschinen und Aggregaten besetzten Fläche, nämlich bis zum Kartonpacker 32, der annähernd zentral positioniert ist.

Der der Fertigungsstation 10 zugeordnete Ringförderer 16 kann vorteilhafterweise in der in DE 37 42 955 gezeigten Weise ausgebildet sein. Fig. 3 zeigt in Ansicht gemäß Pfeil III einen Abschnitt des Ringförderers 16. Die von einer Herstellmaschine 12, 13 kommenden Zigaretten werden durch den Vertikalförderer 21 in Aufwärtsrichtung in den Ringförderer 16 eingeführt. Dieser bildet auf ringsherum laufenden Bandförderern 33 einen mehrlagigen Zigarettenstrom 34. Dieserwird ständig in einer Richtung gemäß Pfeil 35 durch den Ringförderer 16 gefördert. Im Bereich einer (einzigen) Entnahmestation 36 werden die Zigaretten durch einen Entnahmeschacht 37 nach unten geleitet auf den Zigarettenförderer 15, der in der beschriebenen Weise zur Verpackungsmaschine 14 führt.

Die Vorrichtung kann statt der zwei Herstellmaschinen 12, 13 mehrere, z. B. drei Herstellmaschinen aufweisen, die bei entsprechender Teilleistung Zigaretten für die gemeinsame Verpackungsmaschine 14 fertigen. Des weiteren ist die Einrichtung für die Fertigung und Handhabung anderer Gegenstände geeignet, soweit diese in vergleichbarer Weise hergestellt werden.

### Bezugszeichenliste:

- 10: Fertigungsstation
- 11: Verpackungsstation
- 12: Herstellmaschine
- 13: Herstellmaschine
- 14: Verpackungsmaschine
- 15: Zigarettenförderer
- 16: Ringförderer
- 17: Schenkel
- 18: Schenkel
- 19: Förderer
- 20: Übergabeaggregat
- 21: Vertikalförderer
- 22: Abschnitt
- 23: Abschnitt
- 24: Zigarettenspeicher
- 25: Abwärtsförderer
- 26: Zigarettenmagazin
- 27: Packungsförderer
- 28: Folienpacker
- 29: Stangenpacker
- 30: Stangenförderer
- 31: Packungswaage
- 32: Kartonpacker
- 33: Bandförderer
- 34: Zigarettenstrom
- 35: Pfeil
- 36: Entnahmestation
- 37: Entnahmeschacht

## Patentansprüche

1. Einrichtung zum Herstellen und Verpacken von Zigaretten, bestehend aus einer Fertigungsstation (10) mit zwei im Grundriss L-förmig ausgebildeten Zigaretten-Herstellmaschinen (12, 13) mit Filteransetzaggregat und einer Verpackungsstation (11) mit einer Verpackungsmaschine (14) für die Herstellung der Zigarettenverpackungen und Verpacken der Zigaretten, wobei die beiden L-förmig ausgebildeten Herstellmaschinen (12, 13) so angeordnet sind, dass Ecken der Herstellmaschinen (12, 13) einander diagonal gegenüberliegen und Eckbereiche eines gedachten Rechtecks besetzen und wobei die beiden eigenständig arbeitenden Herstellmaschinen (12, 13) über einen gemeinsamen Zigarettenförderer (15) mit der Verpackungsmaschine (14) verbunden sind und die Dauerleistung der Verpackungsmaschine (14) im Wesentlichen der gemeinsamen Dauerleistung der beiden Herstellmaschinen (12, 13) für Zigaretten entspricht, **gekennzeichnet durch** folgende Merkmale:
a) die von den beiden Herstellmaschinen (12, 13) gefertigten Zigaretten sind in einen oberhalb der Herstellmaschinen (12, 13) angeordneten Zigarettenspeicher einführbar, der als geschlossener Ringförderer (16) für die gespeicherten Zigaretten ausgebildet ist,
b) der zur Verpackungsmaschine (14) führende gemeinsame Zigarettenförderer (15) ist mit dem Ringförderer (16) verbunden,
c) jeder Herstellmaschine (12, 13) ist eine Übergabevorrichtung zum Einführen der gefertigten Zigaretten in den Ringförderer (16) zugeordnet, nämlich ein Vertikalförderer (21),
d) der zur Verpackungsmaschine (14) führende Zigarettenförderer (15) ist im Bereich einer Entnahmestation (36) mit einem abwärtsfördernden Entnahmeschacht (37) an den Ringförderer (16) angeschlossen,
e) die Verpackungsmaschine (14) ist mit ihrer Längserstreckung parallel zu Schenkeln (17) der Herstellmaschinen (12, 13) gerichtet und über einen quer zur Verpackungsmaschine (14) verlaufenden Packungsförderer (27) an eine Verpackungsmaschine zum Einhüllen von Zigarettenpackungen in eine Folie, nämlich einen Folienpacker (28) angeschlossen, der hinsichtlich der Arbeitsrichtung im wesentlichen parallel zur Verpackungsmaschine (14) gerichtet ist.

2. Einrichtung nach Anspruch 1, **dadurch gekennzeichnet, dass** das Filteransetzaggregat einen Schenkel (18) der L-förmig ausgebildeten Herstellmaschine (12, 13) bildet und das ein Förderer (19) für fertige Zigaretten an den Schenkel (18) anschließt und zum Vertikalförderer (21) führt.

3. Einrichtung nach Anspruch 1 oder 2, **gekennzeichnet durch** folgende Merkmale:
a) der Folienpacker (28) ist mit Abstand von der Verpackungsmaschine (14) angeordnet,
b) an den Folienpacker (28) schließt unmittelbar mit quergerichteter Arbeitsrichtung ein Gebindepacker an, nämlich ein Stangenpacker (29),
c) ein Kartonpacker (32) zum Einfüllen der **durch** den Stangenpacker (29) hergestellten Gebinde ist hinsichtlich der Arbeitsrichtung parallel zum Stangenpacker (29) und mit Abstand von diesem gerichtet,
d) der Stangenpacker (29) ist über einen Stangenförderer (30) mit einem Kartonpacker (32) verbunden,
e) der Kartonpacker (32) ist in einem von den Verpackungsmaschinen (14, 28, 29) einerseits und den Herstellmaschinen (12, 13) andererseits eingeschlossenen Raum angeordnet.

## Claims

1. Apparatus for producing and packaging cigarettes, comprising a production station (10) with two cigarette-production machines (12, 13), which are of L-shaped design in plan view, with filter-attachment subassembly and a packaging station (11) with a packaging machine (14) for producing the cigarette packs and packaging the cigarettes, the two L-shaped production machines (12, 13) being arranged in such a way that corners of the production machines (12, 13) lie diagonally opposite one another and occupy corner regions of an imaginary rectangle, and the two production machines (12, 13), which operate independently, being connected to the packaging machine (14) via a common cigarette conveyor (15), and the continuous output of the packaging machine (14) corresponding essentially to the joint continuous output of the two production machines (12, 13) for cigarettes, **characterized by** the following features:
a) the cigarettes produced by the two production machines (12, 13) can be introduced into a cigarette store arranged above the production machines (12, 13), which is designed as a continuous annular conveyor (16) for the stored cigarettes,
b) the common cigarette conveyor (15) leading to the packaging machine (14) is connected to the annular conveyor (16),
c) each production machine (12, 13) is assigned a transfer arrangement, namely a vertical conveyor (21), for introducing the finished cigarettes into the annular conveyor (16),
d) the cigarette conveyor (15) leading to the packaging machine (14) is connected to the annular conveyor (16) in the region of a removal station (36), by way of a downwardly conveying removal shaft (37),
e) the packaging machine (14) is oriented with its longitudinal extent parallel to legs (17) of the production machines (12, 13) and is connected, via a pack conveyor (27) running transversely with respect to the packaging machine (14), to a packaging machine for enclosing cigarette packs in a film, namely a film packer (28), which in terms of the working direction is oriented substantially parallel to the packaging machine (14).

2. Apparatus according to Claim 1, **characterized in that** the filter-attachment subassembly forms a leg (18) of the L-shaped production machine (12, 13), and **in that** a conveyor (19) for finished cigarettes adjoins the leg (18) and leads to the vertical conveyor (21).

3. Apparatus according to Claim 1 or 2, **characterized by** the following features:
a) the film packer (28) is arranged at a distance from the packaging machine (14),
b) the film packer (28) is directly adjoined, in a transversely directed operating direction, by a multipacker (29),
c) a carton packer (32) for packing the multipacks produced by the multipacker (29) is directed parallel to the multipacker (29), in respect of the operating direction, at a distance therefrom,
d) the multipacker (29) is connected to a carton packer (32) via a multipack conveyor (30),
e) the carton packer (32) is arranged in a space which is enclosed by the packaging machines (11, 28, 29), on the one hand, and the production machines (12, 13), on the other hand.

## Revendications

1. Dispositif pour la confection et l'emballage de cigarettes, constitué d'un poste de confection (10) comportant deux confectionneuses (12, 13) en forme de L en plan avec assembleuse et un poste d'emballage (11) comportant une empaqueteuse (14) pour la confection des paquets de cigarettes et l'emballage des cigarettes, les deux confectionneuses (12, 13) en forme de L sont positionnées avec leurs coins diagonalement opposés, ceux-ci occupant des sommets diagonalement opposés d'un rectangle, les deux confectionneuses (12, 13), qui fonctionnent indépendamment, étant reliées à l'empaqueteuse (14) par un transporteur de cigarettes commun (15), et le débit continu de l'empaqueteuse (14) correspondant sensiblement au débit continu commun des deux confectionneuses de cigarettes (12, 13), **caractérisé par** les caractéristiques suivantes :
a) les cigarettes confectionnées par les deux confectionneuses (12, 13) peuvent être introduites dans un magasin à cigarettes placé au-dessus des confectionneuses (12, 13), se présentant sous la forme d' un transporteur circulaire fermé (16) pour les cigarettes emmagasinées,
b) le transporteur de cigarettes commun (15) qui mène à l'empaqueteuse (14) est relié au transporteur circulaire (16),
c) à chaque confectionneuse (12, 13) est associé un dispositif de transfert pour l'introduction des cigarettes confectionnées dans le transporteur circulaire (16), à savoir un transporteur vertical (21),
d) le transporteur de cigarettes (15) qui mène à l'empaqueteuse (14) est, dans la zone d'un poste de prise (36), relié au transporteur circulaire (16) par une cheminée de prise transportant vers le bas (37).
e) l'empaqueteuse (14) est disposée selon son prolongement longitudinale parallèlement aux branches (17) des confectionneuses (12, 13) et transversalement par rapport à un transporteur de paquets (27) faisant suite à une empaqueteuse pour envelopper les paquets de cigarettes dans une feuille, en particulier une cellophaneuse (28), disposée parallèlement à l'empaqueteuse (14) en ce qui concerne la direction de travail.

2. Dispositif selon la revendication 1, **caractérisé par le fait que** l'assembleuse forme une branche (18) de la confectionneuse en forme de L (12, 13) et qu'un transporteur (19) pour les cigarettes achevées se joint à la branche (18) et mène au transporteur vertical (21).

3. Dispositif selon l'une des revendications 1 et 2, **caractérisé par** les caractéristiques suivantes :
a) une cellophaneuse (28) est disposée à distance de l'empaqueteuse (14),
b) la cellophaneuse (28) est suivie directement, avec direction de travail transversale, d'une fardeleuse, à savoir d'une encartoucheuse (29),
c) une encartonneuse (32) pour l'encartonnage des cartouches produites par l'encartoucheuse (29) est, en ce qui concerne la direction de travail, placée parallèlement à l'encartoucheuse (29) et à distance de celle-ci,
d) l'encartoucheuse (29) est reliée à une encartonneuse (32) par un transporteur de cartouches (30),
e) l'encartonneuse (32) est placée dans un espace enfermé par les empaqueteuses (11, 28, 29) d'une part et les confectionneuses (12, 13) d'autre part.
